# EUROPÄISCHE PATENTSCHRIFT

(11) **EP 1 690 818 B1**
(45) Veröffentlichungstag und Bekanntmachung des Hinweises auf die Patenterteilung: **24.12.2008**
(21) Anmeldenummer: 06002946.9
(22) Anmeldetag: 14.02.2006
(51) Int. Cl.: B65H 5/02, B65D 5/50

(54) **Gegenstandsträger und Zuschnitt dafür**
Article carrier and blank therefor
Porte-articles et ébauche à cet effet

(30) Priorität: 14.02.2005 DE 102005006646
(43) Veröffentlichungstag der Anmeldung: 16.08.2006
(73) Patentinhaber: Habig und Krips GmbH, 33729 Bielefeld (DE)
(72) Erfinder: Habig, Bernd, 33729 Bielefeld (DE)
(74) Vertreter: Vossius, Corinna

(56) Entgegenhaltungen:
- GB-A- 1 316 106
- US-A- 3 195 798
- US-A- 3 670 949
- US-A- 4 403 729

## Beschreibung

Die vorliegende Erfindung betrifft Gegenstandsträger und Zuschnitte dafür, die aus Papierbahnmaterial wie Wellpappe oder sonstigem Kartonmaterial bereitgestellt werden und die zum Transportieren verschiedenster Güter wie etwa Umzugsgut dienen.

Derartige Gegenstandsträger mit einer verschließbaren quaderförmigen Struktur sind hinlänglich bekannt. Bereitgestellt werden diese Gegenstandsträger in der Regel aus einem einstückigen Zuschnitt, der jeweils rechteckige Seiten- und Endwände aufweist und deren benachbarte Seitenkanten gelenkig miteinander verbunden sind. An einer freien Seitenkante ist eine quer verlaufende Lasche angelenkt, die mit der entsprechenden Seiten- oder Endwand verklebt oder sonstwie daran befestigt wird. Angrenzend der Bodenkanten der End- und Seitenwände ist eine Bodenstruktur angeordnet, die vier rechteckige Bodenwandflächen umfasst. Die Bodenwandflächen sind gelenkig in geeigneter Weise miteinander und mit den Bodenkanten der Seiten- oder Endwände verbunden. Angrenzend der Oberkanten der End- und Seitenwände ist eine Deckenstruktur angeordnet, die vier rechteckige Deckenwandflächen umfasst und jede Deckenwandfläche ist an ihrer Innenkante gelenkig mit der Oberkante der jeweils benachbarten End- oder Seitenwand verbunden.

Um dem errichteten Gegenstandsträger hinreichende Stabilität und Festigkeit zu verleihen, sind bei diesen bekannten Gegenstandsträgern die Bodenwandflächen derart ausgebildet, dass die den Seitenwänden benachbarten Bodenwandflächen in dem aufgerichteten Gegenstandsträger in eine flächenberührende und sich vollständig überlappende Beziehung gefaltet sind und dass die den Endwänden benachbarten Bodenwandflächen in eine flächenberührende Beziehung mit den Endwänden gefaltet sind und mit ihren senkrechten Seitenkanten in einer festen anstoßenden Beziehung mit den benachbarten Seitenwänden stehen.

Ein Zuschnitt für einen Gegenstandsträger bzw. ein Gegenstandsträger mit den Merkmalen des jeweiligen Oberbegriffs der Ansprüche 1 und 6 sind aus der US 3 195 798 bekannt.

Gegenstandsträger der vorbeschriebenen Art sind Massenverkehrsgüter, deren Rentabilität entscheidend von den Herstellungskosten und einer möglichst optimalen Auslastung der eingesetzten Produktionsmaschinen abhängt. Lagerhaltungskosten machen weiterhin eine möglichst platzsparende Lagerung der verklebten, ansonsten aber flachliegenden Gegenstandsträger-Zuschnitte wünschenswert.

Es besteht daher ein Bedarf nach einem Gegenstandsträger der eingangs beschriebenen Art, der günstiger hergestellt werden kann, eine bessere Auslastung der Produktionsmaschinen erlaubt und bei dem für die Lagerung der verklebten, flachliegenden Gegenstandsträger-Zuschnitte weniger Lagerfläche benötigt wird.

### ZUSAMMENFASSUNG DER ERFINDUNG

Gemäß einem Aspekt der vorliegenden Erfindung wird ein Zuschnitt für einen Gegenstandsträger bereitgestellt, der Seitenwandflächen und Endwandflächen aufweist. Die Wandflächen sind entlang benachbarter Seitenkanten gelenkig miteinander verbunden und an einer der beiden freien Seitenkanten ist eine Befestigungslasche angelenkt. Deckenwandflächen sind jeweils gelenkig mit den Oberkanten der Seitenwandflächen und der Endwandflächen verbunden. Erste Bodenwandflächen sind angrenzend der Bodenkanten der Seitenwandflächen angeordnet und zweite Bodenwandflächen sind angrenzend der Bodenkanten der Endwandflächen angeordnet. Die ersten Bodenwandflächen sind gelenkig mit den Bodenkanten der Seitenwandflächen verbunden und die zweiten Bodenwandflächen sind entlang einer Seitenkante jeweils gelenkig mit der dazwischen angeordneten ersten Bodenwandfläche verbunden. Die Länge der Seitenkanten der Bodenwandflächen ist kürzer als die Länge der Ober- und Bodenkanten der Endwandflächen und ferner werden Verriegelungsmittel umfasst, mittels derer in einem aufgerichteten Zustand die zweiten Bodenwandflächen jeweils in einer flächenberührenden, teilweise überlappenden Beziehung hinsichtlich der Endwandflächen verriegelt werden können und wobei die Verriegelungsmittel Biegelaschen umfassen, die in den zweiten Bodenwandflächen ausgebildet sind und jeweils entlang einer längs verlaufenden Biegelinie, die parallel zur Bodenkante gerichtet ist, gelenkig mit der Bodenwandfläche verbunden sind. Vorzugsweise sind die Biegelaschen im Wesentlichen rechteckig.

In einer weiteren bevorzugten Ausführungsform weisen die Biegelaschen an ihrem der längs verlaufenden Biegelinie gegenüberliegenden Ende eine nasenartige Verlängerung auf.

In einer weiteren bevorzugten Ausführungsform umfassen die Verriegelungsmittel ferner Ausnehmungen zur jeweiligen Aufnahme der nasenartigen Verlängerungen der Biegelaschen, wobei die Ausnehmungen in der eine Seitenwandfläche und eine Endwandfläche verbindenden Biegelinie sowie in der die andere Endwandfläche und die Befestigungslasche verbindenden Biegelinie jeweils ausgebildet sind.

Gemäß einer weiteren bevorzugten Ausführungsform ist jeweils aus den Endwandflächen eine Handgrifflasche ausgestanzt ist und die Handgrifflaschen sind jeweils über eine Faltlinie gelenkig mit den Endwandflächen verbunden, so dass in diesen jeweils eine Handgrifföffnung ausgebildet ist, die jeweils mit in den zweiten Bodenwandflächen ausgebildeten Handgrifföffnungen im aufgerichteten Zustand ausgerichtet sind.

Ein zweiter Aspekt der vorliegenden Erfindung stellt einen Gegenstandsträger bereit, der Seitenwandflächen und Endwandflächen aufweist. Die Wandflächen sind entlang benachbarter Seitenkanten gelenkig miteinander verbunden und an einer der beiden freien Seitenkanten ist eine Befestigungslasche angelenkt. Deckenwandflächen sind jeweils gelenkig mit den Oberkanten der Seitenwandflächen und der Endwandflächen verbunden. Erste Bodenwandflächen sind angrenzend der Bodenkanten der Seitenwandflächen angeordnet und zweite Bodenwandflächen sind angrenzend der Bodenkanten der Endwandflächen angeordnet. Die ersten Bodenwandflächen sind gelenkig mit den Bodenkanten der Seitenwandflächen verbunden und die zweiten Bodenwandflächen sind entlang einer Seitenkante jeweils gelenkig mit der dazwischen angeordneten ersten Bodenwandfläche verbunden. Die Länge der Seitenkanten der Bodenwandflächen ist kürzer als die Länge der Ober- und Bodenkanten der Endwandflächen und ferner werden Verriegelungsmittel umfasst, mittels derer die zweiten Bodenwandflächen jeweils in einer flächenberührenden, teilweise überlappenden Beziehung hinsichtlich der Endwandflächen verriegelt sind, und wobeidie Verriegelungsmittel Biegelaschen umfassen, die in den zweiten Bodenwandflächen ausgebildet sind und jeweils entlang einer längs verlaufenden Biegelinie, die parallel zur Bodenkante gerichtet ist, gelenkig mit der Bodenwandfläche verbunden sind. Vorzugsweise sind die Biegelaschen im Wesentlichen rechteckig.

In einer weiteren bevorzugten Ausführungsform weisen die Biegelaschen an ihrem der längs verlaufenden Biegelinie gegenüberliegenden Ende eine nasenartige Verlängerung auf.

In einer weiteren bevorzugten Ausführungsform umfassen die Verriegelungsmittel ferner Ausnehmungen zur jeweiligen Aufnahme der nasenartigen Verlängerungen der Biegelaschen, wobei die Ausnehmungen in der eine Seitenwandfläche und eine Endwandfläche verbindenden Biegelinie sowie in der die andere Endwandfläche und die Befestigungslasche verbindenden Biegelinie jeweils ausgebildet sind.

Gemäß einer weiteren bevorzugten Ausführungsform ist jeweils aus den Endwandflächen eine Handgrifflasche ausgestanzt ist und die Handgrifflaschen sind jeweils über eine Faltlinie gelenkig mit den Endwandflächen verbunden, so dass in diesen jeweils eine Handgrifföffnung ausgebildet ist, die jeweils mit in den zweiten Bodenwandflächen ausgebildeten Handgrifföffnungen ausgerichtet sind.

### KURZE BESCHREIBUNG DER ZEICHNUNGEN

Figur 1 zeigt eine Draufsicht auf einen Zuschnitt für einen Gegenstandsträger gemäß der vorliegenden Erfindung, wobei die Innenfläche des Zuschnitts dargestellt ist.
Figur 2 zeigt die Bodenstruktur in einem nach Figur 1 bereitgestellten Gegenstandsträger.

### DETAILLIERTE BESCHREIBUNG DER BEVORZUGTEN AUSFÜHRUNGSFORM

Figur 1 zeigt die Innenfläche eines Zuschnitts für einen erfindungsgemäßen Gegenstandsträger. Der Zuschnitt, der vorzugsweise aus Wellpappe ausgebildet ist, weist Seitenwandflächen 1, 2 und Endwandflächen 3, 4 auf. Diese Wandflächen sind entlang benachbarter Seitenkanten gelenkig miteinander verbunden. Entlang der äußeren Seitenkante der Endwandfläche 4 ist eine quer verlaufende Befestigungslasche 5 angelenkt. In den unteren Abschnitten der Seitenwandflächen 1, 2 können jeweils zwei längs verlaufende Handgrifflöcher 24, 25 und 26, 27 ausgestanzt sein und in den oberen Abschnitten der Endwandflächen 3, 4 ist vorzugsweise jeweils eine längs verlaufende Handgrifflasche 22, 23 entlang einer längs verlaufenden Biegelinie 30, 31 angelenkt. Diese Handgrifflaschen 22, 23 definieren jeweils eine Handgrifföffnung in den Endwandflächen 3, 4. Deckenwandflächen 10, 11, 12 und 13 sind jeweils gelenkig mit den Oberkanten der Seitenwandflächen 1, 2 und der Endwandflächen 3, 4 verbunden. Erste Bodenwandflächen 6, 8 sind angrenzend der Bodenkanten der Seitenwandflächen 1, 2 und zweite Bodenwandflächen 7, 9 sind angrenzend der Bodenkanten der Endwandflächen 3, 4 angeordnet. In den unteren Abschnitten der zweiten Bodenwandflächen 7, 9 sind vorzugsweise quer verlaufende Handgrifflöcher 28, 29 ausgestanzt. Die ersten Bodenwandflächen 6, 8 sind gelenkig mit den Bodenkanten der Seitenwandflächen 1, 2 verbunden und die zweiten Bodenwandflächen 7, 9 sind entlang einer Seitenkante jeweils mit der dazwischen angeordneten ersten Bodenwandfläche 8 gelenkig verbunden. Die Länge L1 der Seitenkanten der ersten und der zweiten Bodenwandflächen 6, 7, 8 und 9 ist kürzer als die Länge L2 der Ober- und Bodenkanten der Endwandflächen 3, 4.

Der Zuschnitt umfasst ferner Verriegelungsmittel, mittels derer in einem aufgerichteten Zustand die zweiten Bodenwandflächen jeweils in einer flächenberührenden, teilweise überlappenden Beziehung hinsichtlich der Endwandflächen verriegelt werden können. Hierzu ist vorzugsweise in den zweiten Bodenwandflächen 7, 9 jeweils eine im Wesentlichen rechteckige Biegelasche 14, 15 ausgebildet, die über eine längs verlaufende Biegelinie 18, 19 mit der Bodenwandfläche gelenkig verbunden ist. Über ihre Biegelinien 18, 19 können die Biegelaschen 14, 15 aus der Ebene ihrer Bodenwandfläche über einen Winkel von 180° heraus gefaltet und in dem aufgerichteten Gegenstandsträger in eine anstoßende Beziehung mit der benachbarten ersten Seitenwandfläche 1 gebracht werden, wie dies in Figur 2 dargestellt ist.

In Figur 1 tragen die Biegelaschen 14, 15 an dem ihrer Biegelinie 18, 19 entgegengesetzten Ende jeweils eine nasenartige Verlängerung 16, 17. Korrespondierend zu diesen nasenartigen Verlängerungen 16, 17 sind in den die Seitenwandfläche 1 und die Endwandfläche 3 sowie die Endwandfläche 4 und die Befestigungslasche 5 verbindenden Biegelinien Ausnehmungen 20, 21 ausgebildet, die im aufgerichteten Gegenstandsträger die nasenartigen Verlängerungen 16 und 17 in Eingriff nehmen. Auf diese Weise können die Biegelaschen 14 und 15 zusätzlich fixiert werden, was von Vorteil ist, wenn auf den quaderförmigen Gegenstandsträger von außen Kräfte wie Stoß- oder Druckkräfte einwirken.

Korrespondierend zu den in den Endwandflächen 3, 4 ausgebildeten Handgrifflaschen 22, 23 sind, wie bereits vorstehend bemerkt, in den unteren Abschnitten der zweiten Bodenwandflächen 7, 9 quer verlaufende Handgrifflöcher 28, 29 ausgestanzt. Im aufgerichteten Gegenstandsträger sind die Handgrifflaschen 22, 23 und die Handgrifflöcher 28, 29 passgenau angeordnet und die Handgrifflaschen 22, 23 werden entlang ihrer Biegelinien 30, 31 durch die Handgrifflöcher 28, 29 in das Innere des Gegenstandsträgers gefaltet. Die Handgrifflöcher 28, 29 und die Handgrifflaschen 22, 23 stellen damit falls gewünscht ein zusätzliches Mittel zum Fixieren der zweiten Bodenwandflächen 7, 9 im aufgerichteten Gegenstandsträger bereit.

Figur 2 zeigt die Bodenstruktur eines erfindungsgemäß bereitgestellten Gegenstandsträgers. Hiernach sind die ersten Bodenwandflächen 6 und 8 in eine flächenberührende, aber sich nur teilweise überlappende Beziehung gefaltet. Entsprechend verhält es sich mit den zweiten Bodenwandflächen 7 bzw. 9 im Verhältnis zu den Endwandflächen 3 bzw. 4. Biegelaschen 14 und 15 sind aus der Ebene ihrer Bodenwandflächen 7, 9 über einen Winkel von 180° heraus gefaltet und stehen mit der ihrer Biegelinie gegenüberliegenden Laschenkante in fester anstoßender Beziehung mit der benachbarten Seitenwandfläche 1. Die der Laschenkante jeweils gegenüberliegende Seitenkante von Bodenwandfläche 7 bzw. 9 steht in fester anstoßender Beziehung mit der benachbarten Seitenwandfläche 2. Die nasenartigen Verlängerungen 16 und 17 der Biegelaschen 14 und 15 sind in den Ausnehmungen 20, 21 in Eingriff genommen und sichern damit die Biegelaschen 14, 15 zusätzlich in ihrer Position, was von Vorteil ist, wenn auf den quaderförmigen Gegenstandsträger von außen, insbesondere auf dessen Seitenwände Stoß- und Druckkräfte wirken.

Mit der erfindungsgemäßen Bodenstruktur wird damit ein Zuschnitt für einen Gegenstandsträger bereitgestellt, der bei gegebener Breite und Länge von Decken-, Seiten-, und Endwandflächen die Gesamtzuschnittsbreite maßgeblich verringert. Die damit verbundenen Materialeinsparungen sind ebenso evident wie die daraus resultierende platzsparende Lagerung der verklebten flachliegenden Gegenstandsträger-Zuschnitte.

Der aus dem erfindungsgemäßen Zuschnitt bereitgestellte Gegenstandsträger weist aber auch die erforderliche Stabilität und Festigkeit auf, denn die erfindungsgemäße Bodenstruktur hält die entsprechend gefalteten Bodenwandflächen sicher in Position, ohne dass es zusätzlicher Mittel zum Fixieren dieser Wandflächen wie Klebestreifen oder Klammern bedarf.

Werden die erfindungsgemäßen Gegenstandsträger aus Wellpappe bereitgestellt, so kann mit dem erfindungsgemäßen Zuschnitt schließlich auch die Ausnutzung der Wellpappen-Erzeugungsanlagen optimiert werden.

Denn übliche Wellpappen-Erzeugungsanlagen arbeiten mit einer Arbeitsbreite von 245 cm, so dass für die eingangs beschriebenen Gegenstandsträger mit Gesamtzuschnittsbreiten von etwa 950 mm lediglich zwei der so genannten "Nutzen" verplant werden können.

Mittels der bereitgestellten Bodenstruktur kann hingegen in dem erfindungsgemäßen Zuschnitt trotz gegebener Breite und Länge von Decken-, Seiten- und Endwandflächen die Gesamtzuschnittsbreite maßgeblich verkürzt werden, so dass in den vorgenannten üblichen Wellpappen-Erzeugungsanlagen drei anstatt der sonst nur zwei "Nutzen" möglich sind.

## Patentansprüche

1. Zuschnitt für einen Gegenstandsträger, umfassend
Seitenwandflächen (1, 2) und Endwandflächen (3, 4), die entlang benachbarter Seitenkanten gelenkig miteinander verbunden sind, wobei entlang einer der freien Seitenkanten eine Befestigungslasche (5) angelenkt ist;
Deckenwandflächen (10, 11, 12, 13), die jeweils gelenkig mit den Oberkanten der Seitenwandflächen (1, 2) und der Endwandflächen (3, 4) verbunden sind;
erste Bodenwandflächen (6, 8), die jeweils angrenzend der Bodenkanten der Seitenwandflächen (1, 2) angeordnet sind, und zweite Bodenwandflächen (7, 9), die jeweils angrenzend der Bodenkanten der Endwandflächen (3, 4) angeordnet sind, wobei die ersten Bodenwandflächen (6, 8) gelenkig mit den Bodenkanten der Seitenwandflächen (1, 2) verbunden sind und die zweiten Bodenwandflächen (7, 9) entlang einer Seitenkante jeweils mit der dazwischen angeordneten ersten Bodenwandfläche (8) gelenkig verbunden sind,
**dadurch gekennzeichnet, dass**
die Länge (L1) der Seitenkanten der ersten (6, 8) und zweiten (7, 9) Bodenwandflächen kürzer ist als die Länge (L2) der Ober- und Bodenkanten der Endwandflächen (3, 4) und dass
ferner Verriegelungsmittel umfasst werden, mittels derer in einem aufgerichteten Zustand die zweiten Bodenwandflächen (7, 9) jeweils in einer flächenberührenden, teilweise überlappenden Beziehung hinsichtlich der Endwandflächen (3, 4) verriegelt werden können, wobei die Verriegelungsmittel Biegelaschen (14, 15) umfassen, die in den zweiten Bodenwandflächen (7, 9) ausgebildet sind und jeweils entlang einer längs verlaufenden Biegelinie (18, 19), die parallel zur Bodenkante gerichtet ist, gelenkig mit der Bodenwandfläche verbunden sind.

2. Zuschnitt nach Anspruch 1, wobei die Biegelaschen (14, 15) im Wesentlichen rechteckig sind.

3. Zuschnitt nach Anspruch 1 oder 2, wobei die Biegelaschen (14, 15) an ihrem der längs verlaufenden Biegelinie (18, 19) gegenüberliegenden Ende eine nasenartige Verlängerung (16, 17) aufweisen.

4. Zuschnitt nach Anspruch 3, wobei die Verriegelungsmittel ferner Ausnehmungen (20, 21) zur jeweiligen Aufnahme der nasenartigen Verlängerungen (16, 17) der Biegelaschen (14, 15) umfassen, wobei die Ausnehmungen (20, 21) in der die Seitenwandfläche (1) und die Endwandfläche (3) verbindenden Biegelinie sowie in der die Endwandfläche (4) und die Befestigungslasche (5) verbindenden Biegelinie jeweils ausgebildet sind.

5. Zuschnitt nach einem der vorhergehenden Ansprüche, wobei aus den Endwandflächen (3, 4) jeweils eine Handgrifflasche (22, 23) ausgestanzt ist und die Handgrifflaschen (22, 23) jeweils über eine Faltlinie (30, 31) gelenkig mit den Endwandflächen (3, 4) verbunden sind, so dass in diesen jeweils eine Handgrifföffnung ausgebildet ist, die jeweils mit in den zweiten Bodenwandflächen (7, 9) ausgebildeten Handgrifföffnungen (28, 29) im aufgerichteten Zustand ausgerichtet sind.

6. Gegenstandsträger, umfassend
Seitenwandflächen (1, 2) und Endwandflächen (3, 4), die entlang benachbarter Seitenkanten gelenkig miteinander verbunden sind, wobei entlang einer der freien Seitenkanten eine Befestigungslasche (5) angelenkt ist;
Deckenwandflächen (10, 11, 12, 13), die jeweils gelenkig mit den Oberkanten der Seitenwandflächen (1, 2) und der Endwandflächen (3, 4) verbunden sind;
erste Bodenwandflächen (6, 8), die jeweils angrenzend der Bodenkanten der Seitenwandflächen (1, 2) angeordnet sind, und zweite Bodenwandflächen (7, 9), die jeweils angrenzend der Bodenkanten der Endwandflächen (3, 4) angeordnet sind, wobei die ersten Bodenwandflächen (6, 8) gelenkig mit den Bodenkanten der Seitenwandflächen (1, 2) verbunden sind und die zweiten Bodenwandflächen (7, 9) entlang einer Seitenkante jeweils mit der dazwischen angeordneten ersten Bodenwandfläche (8) gelenkig verbunden sind;
**dadurch gekennzeichnet, dass**
die Länge (L1) der Seitenkanten der ersten (6, 8) und zweiten (7, 9) Bodenwandflächen kürzer ist als die Länge (L2) der Ober- und Bodenkanten der Endwandflächen (3, 4) und dass
ferner Verriegelungsmittel umfasst werden, mittels derer die zweiten Bodenwandflächen (7, 9) jeweils in einer flächenberührenden, teilweise überlappenden Beziehung hinsichtlich der Endwandflächen (3, 4) verriegelt sind, wobei die Verriegelungsmittel Biegelaschen (14, 15) umfassen, die in den zweiten Bodenwandflächen (7, 9) ausgebildet sind und jeweils entlang einer längs verlaufenden Biegelinie (18, 19), die parallel zur Bodenkante gerichtet ist, gelenkig mit der Bodenwandfläche verbunden sind.

7. Gegenstandsträger nach Anspruch 6, wobei die Biegelaschen (14, 15) im Wesentlichen rechteckig sind.

8. Gegenstandsträger nach Anspruch 6 oder 7, wobei die Biegelaschen (14, 15) an ihrem der längs verlaufenden Biegelinie (18, 19) gegenüberliegenden Ende eine nasenartige Verlängerung (16, 17) aufweisen.

9. Gegenstandsträger nach Anspruch 8, wobei die Verriegelungsmittel ferner Ausnehmungen (20, 21) zur jeweiligen Aufnahme der nasenartigen Verlängerungen (16, 17) der Biegelaschen (14, 15) umfassen, wobei die Ausnehmungen (20, 21) in der die Seitenwandfläche (1) und die Endwandfläche (3) verbindenden Biegelinie sowie in der die Endwandfläche (4) und die Befestigungslasche (5) verbindenden Biegelinie jeweils ausgebildet sind.

10. Gegenstandsträger nach einem der Ansprüche 6 bis 9, wobei aus den Endwandflächen (3, 4) jeweils eine Handgrifflasche (22, 23) ausgestanzt ist und die Handgrifflaschen (22, 23) jeweils über eine Faltlinie (30, 31) gelenkig mit den Endwandflächen (3, 4) verbunden sind, so dass in diesen jeweils eine Handgrifföffnung ausgebildet ist, die jeweils mit in den zweiten Bodenwandflächen (7, 9) ausgebildeten Handgrifföffnungen (28, 29) ausgerichtet sind.

## Claims

1. Blank for an article carrier, comprising:
side wall panels (1, 2) and end wall panels (3, 4) hingedly connected one to the next along adjacent side edges, a securing flap (5) being hinged along one of the free side edges;
top panels (10, 11, 12, 13) each hingedly connected to the top edges of the side wall panels (1, 2) and end wall panels (3, 4);
first bottom panels (6, 8) disposed adjacent to the respective bottom edges of the side wall panels (1, 2) and second bottom panels (7, 9) disposed adjacent to the respective bottom edges of the end wall panels (3, 4), the first bottom panels (6, 8) being hingedly connected to the bottom edges of the side wall panels (1, 2) and the second bottom panels (7, 9) being hingedly connected along respective side edges to the first bottom panel (8) disposed therebetween;
**characterized in that**
the length (L1) of the side edges of the first (6, 8) and second (7, 9) bottom panels is shorter than the length (L2) of the top and bottom edges of the end wall panels (3, 4) and **in that**
further provided are locking means by means of which, in an erected state, the second bottom panels (7, 9) can be locked in a surface-contacting, partially overlapping relationship with respect to the respective end wall panels (3, 4), wherein the locking means comprise bending flaps (14, 15), said bending flaps (14, 15) being formed in the second bottom panels (7, 9) and being hingedly connected to the bottom panel along respective longitudinally extending score lines (18, 19) parallel to the bottom edge.

2. Blank according to claim 1, wherein the bending flaps (14, 15) are substantially rectangular.

3. Blank according to claim 1 or 2, wherein the bending flaps (14, 15) have nose-shaped extensions (16, 17) at their ends opposite the longitudinally extending score lines (18, 19).

4. Blank according to claim 3, wherein the locking means further comprise recesses (20, 21) for receiving the respective nose-shaped extensions (16, 17) of the bending flaps (14, 15), wherein the recesses (20, 21) are respectively formed in the score line connecting the side wall panel (1) and the end wall panel (3) and in the score line connecting the end wall panel (4) and the securing flap (5).

5. Blank according to any one of the preceding claims, wherein respective handle flaps (22, 23) are cut out of the end wall panels (3, 4) and the handle flaps (22, 23) are respectively hingedly connected to the end wall panels (3, 4) by respective fold lines (30, 31) to form handle openings in said end wall panels (3, 4), wherein, in the erected state, said handle openings are respectively aligned with the handle openings (28, 29) formed in the second bottom panels (7, 9).

6. Article carrier, comprising:
side wall panels (1, 2) and end wall panels (3, 4) hingedly connected one to the next along adjacent side edges, a securing flap (5) being hinged along one of the free side edges;
top panels (10, 11, 12, 13) hingedly connected to the respective top edges of the side wall panels (1, 2) and end wall panels (3, 4);
first bottom panels (6, 8) disposed adjacent to the respective bottom edges of the side wall panels (1, 2) and second bottom panels (7, 9) disposed adjacent to the respective bottom edges of the end wall panels (3, 4), the first bottom panels (6, 8) being hingedly connected to the bottom edges of the side wall panels (1, 2) and the second bottom panels (7, 9) being hingedly connected along respective side edges to the therebetween disposed first bottom panel (8);
**characterized in that**
the length (L1) of the side edges of the first (6, 8) and second (7, 9) bottom panels is shorter than the length (L2) of the top and bottom edges of the end wall panels (3, 4) and **in that**
further provided are locking means by means of which the second bottom panels (7, 9) can be locked in a surface-contacting, partially overlapping relationship with respect to the respective end wall panels (3, 4), wherein the locking means comprise bending flaps (14, 15), said bending flaps (14, 15) being formed in the second bottom panels (7, 9) and being hingedly connected to the bottom panel along respective longitudinally extending score lines (18, 19) parallel to the bottom edge.

7. Article carrier according to claim 6, wherein the bending flaps (14, 15) are substantially rectangular.

8. Article carrier according to claim 6 or 7, wherein the bending flaps (14, 15) have nose-shaped extensions (16, 17) at their ends opposite the longitudinally extending score lines (18, 19).

9. Article carrier according to claim 8, wherein the locking means further comprise recesses (20, 21) for receiving the respective nose-shaped extensions (16, 17) of the bending flaps (14, 15), wherein the recesses (20, 21) are respectively formed in the score line connecting the side wall panel (1) and the end wall panel (3) and in the score line connecting the end wall panel (4) and the securing flap (5).

10. Article carrier according to any one of claims 6 to 9, wherein respective handle flaps (22, 23) are cut out of the end wall panels (3, 4) and the handle flaps (22, 23) are respectively hingedly connected to the end wall panels (3, 4) by respective fold lines (30, 31) to form handle openings in said end wall panels (3, 4), wherein said handle openings are aligned with the handle openings (28, 29) formed in the second bottom panels (7, 9).

## Revendications

1. Flan pour un emballage de transport d'articles, comportant
des panneaux de paroi latérale (1, 2) et des panneaux de paroi d'extrémité (3, 4) reliés les uns aux autres de manière articulée le long de bords latéraux adjacents, une languette de fixation (5) étant articulée le long d'un des bords latéraux libres,
des panneaux supérieurs (10, 11, 12, 13) respectivement reliés de manière articulée aux bords supérieurs des panneaux de paroi latérale (1, 2) et des panneaux de paroi d'extrémité (3, 4),
des premiers panneaux inférieurs (6, 8) respectivement contigus aux bords inférieurs des panneaux de paroi latérale (1, 2), et des seconds panneaux inférieurs (7, 9) respectivement contigus aux bords inférieurs des panneaux de paroi d'extrémité (3, 4), les premiers panneaux inférieurs (6, 8) étant reliés de manière articulée aux bords inférieurs des panneaux de paroi latérale (1, 2) et les seconds panneaux inférieurs (7, 9) étant respectivement reliés le long d'un bord latéral de manière articulée aux premiers panneaux inférieurs (8) disposés entre ceux-ci,
**caractérisée en ce que**
la longueur (L1) des bords latéraux des premiers (6, 8) et seconds (7, 9) panneaux inférieurs est plus courte que la longueur (L2) des bords supérieur et inférieur des panneaux de paroi d'extrémité (3, 4) et
qu'elle comporte également des moyens de blocage par l'intermédiaire desquels, dans un état redressé, les seconds panneaux inférieurs (7, 9) peuvent être respectivement bloqués dans une relation partiellement chevauchante avec une mise en contact des surfaces par rapport aux panneaux de paroi d'extrémité (3, 4), les moyens de blocage comportant des languettes pliables (14, 15) formées dans les seconds panneaux inférieurs (7, 9) et respectivement reliées de manière articulée au panneau inférieur le long d'une ligne de pliage s'étendant longitudinalement (18, 19) qui est parallèle au bord inférieur.

2. Flan selon la revendication 1, dans lequel les languettes pliables (14, 15) sont sensiblement rectangulaires.

3. Flan selon la revendication 1 ou 2, dans lequel les languettes pliables (14, 15) comportent un prolongement analogue à un tenon (16, 17) à leur extrémité opposée à la ligne de pliage s'étendant longitudinalement (18, 19).

4. Flan selon la revendication 3, dans lequel les moyens de blocage comportent en outre des évidements (20, 21) pour la réception respective des prolongements analogues à des tenons (16, 17) des languettes pliables (14, 15), les évidements (20, 21) étant respectivement formés sur la ligne de pliage reliant le panneau de paroi latérale (1) et le panneau de paroi d'extrémité (3), ainsi que sur la ligne de pliage reliant le panneau de paroi d'extrémité (4) et la languette de fixation (5).

5. Flan selon l'une des revendications précédentes, dans laquelle une languette-poignée (22, 23) est poinçonnée dans les panneaux de paroi d'extrémité (3, 4) respectivement, et les languettes-poignées (22, 23) sont respectivement reliées de manière articulée aux panneaux de paroi d'extrémité (3, 4) sur une ligne de pliage (30, 31), de telle sorte qu'une ouverture de poignée est formée dans chacune de celles-ci, chaque ouverture étant, à l'état redressé, respectivement alignée avec les ouvertures de poignée (28, 29) formées dans les seconds panneaux inférieurs (7, 9).

6. Emballage de transport d'articles comportant
des panneaux de paroi latérale (1, 2) et des panneaux de paroi d'extrémité (3, 4) reliés les uns aux autres de manière articulée le long de bords latéraux adjacents, une languette de fixation (5) étant articulée le long d'un des bords latéraux libres,
des panneaux supérieurs (10, 11, 12, 13) respectivement reliés de manière articulée aux bords supérieurs des panneaux de paroi latérale (1, 2) et des panneaux de paroi d'extrémité (3, 4),
des premiers panneaux inférieurs (6, 8) respectivement contigus aux bords inférieurs des panneaux de paroi latérale (1, 2), et des seconds panneaux inférieurs (7, 9) respectivement contigus aux bords inférieurs des panneaux de paroi d'extrémité (3, 4), les premiers panneaux inférieurs (6, 8) étant reliés de manière articulée aux bords inférieurs des panneaux de paroi latérale (1, 2) et les seconds panneaux inférieurs (7, 9) étant respectivement reliés le long d'un bord latéral de manière articulée aux premiers panneaux inférieurs (8) disposés entre ceux-ci,
**caractérisée en ce que**
la longueur (L1) des bords latéraux des premiers (6, 8) et seconds (7, 9) panneaux inférieurs est plus courte que la longueur (L2) des bords supérieur et inférieur des panneaux de paroi d'extrémité (3, 4) et
qu'il comporte également des moyens de blocage par l'intermédiaire desquels les seconds panneaux inférieurs (7, 9) sont respectivement bloqués dans une relation partiellement chevauchante avec une mise en contact des surfaces par rapport aux panneaux de paroi d'extrémité (3, 4), les moyens de blocage comportant des languettes pliables (14, 15) formées dans les seconds panneaux inférieurs (7, 9) et respectivement reliées de manière articulée au panneau inférieur le long d'une ligne de pliage s'étendant longitudinalement (18, 19) qui est parallèle au bord inférieur.

7. Emballage de transport d'articles selon la revendication 6, dans lequel les languettes pliables (14, 15) sont sensiblement rectangulaires.

8. Emballage de transport d'articles selon la revendication 6 ou 7, dans lequel les languettes pliables (14, 15) comportent un prolongement analogue à un tenon (16, 17) à leur extrémité opposée à la ligne de pliage s'étendant longitudinalement (18, 19).

9. Emballage de transport d'articles selon la revendication 8, dans lequel les moyens de blocage comportent en outre des évidements (20, 21) pour la réception respective des prolongements analogues à des tenons (16, 17) des languettes pliables (14, 15), les évidements (20, 21) étant respectivement formés sur la ligne de pliage reliant le panneau de paroi latérale (1) et le panneau de paroi d'extrémité (3), ainsi que sur la ligne de pliage reliant le panneau de paroi d'extrémité (4) et la languette de fixation (5).

10. Emballage de transport d'articles selon l'une des revendications 6 à 9, dans lequel une languette-poignée (22, 23) est poinçonnée dans les panneaux de paroi d'extrémité (3, 4) respectivement, et les languettes-poignées (22, 23) sont respectivement reliées de manière articulée aux panneaux de paroi d'extrémité (3, 4) sur une ligne de pliage (30, 31), de telle sorte qu'une ouverture de poignée est formée dans chacune de celles-ci, chaque ouverture étant respectivement alignée avec les ouvertures de poignée (28, 29) formées dans les seconds panneaux inférieurs (7, 9).
